# FASCICULE DE BREVET EUROPEEN

(11) **EP 0 519 141 B1**
(45) Date de publication et mention de la délivrance du brevet: **06.05.1998**
(21) Numéro de dépôt: 91401681.1
(22) Date de dépôt: 21.06.1991
(51) Int. Cl.: E05D 11/10

(54) **Charnier à arrêt de porte intégré pour véhicules ou autres ouvrants**
Scharnier mit integriertem Feststeller für Fahrzeugtüre oder andere Flügel
Hinge with integral stop for vehicle doors or other closure members

(43) Date de publication de la demande: 23.12.1992
(73) Titulaire: COMACI Société Anonyme, F-02405 Château-Thierry (FR)
(72) Inventeur: Parizel, Francis, F 02405 Essomes sur Marne (FR)
(74) Mandataire: Moncheny, Michel

(56) Documents cités:
- EP-A- 0 255 879
- EP-A- 0 443 919
- FR-A- 2 195 996
- GB-A- 2 175 640
- US-A- 4 532 675

## Description

La présente invention a pour objet une charnière à arrêt de porte intégré destinée à être montée sur les portes de véhicules automobiles, mais pouvant s'appliquer à tout système comportant des ouvrants. Généralement, la liaison entre la porte et la caisse d'un véhicule est assurée, au moyen de deux charnières, comportant un dispositif appelé « arrêt de porte » dont le but est de limiter la course d'ouverture de la porte et d'assurer deux arrêts à des positions intermédiaires de ladite porte, dites positions de parking et de pleine ouverture.

Lorsque l'on ouvre la porte, on doit produire un effort modéré pour vaincre un faible couple, mais la porte doit être fermement maintenue dans la position dite « ouverture de parking ». Pour ouvrir la porte en position d'ouverture maximum dite « de pleine ouverture » où elle se trouve stoppée par l'arrêt de porte, on doit vaincre un couple beaucoup plus important. Il en est de même pour refermer ladite porte. Entre ces positions, la porte doit en outre pouvoir pivoter librement tout en subissant une légère retenue. Le brevet EP-A-0255879 (LUNKE & SOHN GmbH) décrit une charnière dont l'axe d'articulation est muni dans sa partie centrale de trois bossages coopérant avec trois lames élastiques reposant sur toute leur longueur sur une couche d'élastomère recouvrant l'alésage cylindrique du charnon mobile. La configuration des lames élastiques qui appuient constamment sur les bossages de l'axe d'articulation entraîne leur usure rapide. Le brevet EP-A-0443919 (COMACI) décrit une charnière dont l'axe d'articulation comporte des bossages agissant sur une lame élastique, présentant une protubérance en son milieu. Cette réalisation entraîne une usure rapide du dispositif. La présente invention a pour objet des perfectionnements à de telles charnières à arrêt de porte intégré dont le but essentiel est d'assurer le meilleur maintien de la porte dans les trois positions précitées, au moyen de dispositifs simples, robustes, économiques et assurant une grande longévité auxdites charnières, limitant les réparations ou remplacement.

Le document EP-A-0 255 879 décrit une charnière à arrêt de porte intégré présentant les caractéristiques du préambule de la revendication 1.

La charnière à arrêt de porte intégré, selon l'invention, est constituée d'un charnon fixe monté sur la caisse du véhicule et d'un charnon mobile fixé sur la porte, le charnon fixe recevant dans un alésage cylindrique un axe d'articulation muni dans sa partie centrale de bossages destinés à coopérer avec des lames élastiques, chaque lame élastique étant couplée avec une contre lame en métal plus rigide épousant sa forme et la recouvrant partiellement; chaque lame élastique étant conformée de manière telle que l'une de ses extrémités coopère avec les bossages de l'axe d'articulation et repose sur un profilé en élastomère, son autre extrémité étant fixée avec sa contre lame, à l'intérieur de l'alésage au moyen d'une fixation rigide.

L'invention sera mieux comprise à la lecture de la description qui suit de l'une de ses réalisations préférées donnée à titre d' exemple et à l'examen des dessins annexés sur lesquels :
- La figure 1 est une vue en élévation d'une porte de véhicule avec ses charnières selon un mode de réalisation de l'invention.
- La figure 2 est une vue en élévation d'une charnière avec arrêt de porte intégré, la porte fermée.
- La figure 3 est une vue en plan de la figure 2.
- La figure 4 est une coupe de la figure 3 selon la ligne IV-IV montrant l'axe d'articulation monté.
- La figure 5 est une vue en coupe suivant la ligne V-V de la figure 4 montrant l'axe d'articulation et les moyens élastiques dans l'alésage du charnon fixe.
- La figure 6 est une vue en perspective d'une lame élastique avec sa contre lame.
- Les figures 7, 8 et 9 représentent en coupe, l'axe d'articulation de la charnière selon l'invention dans trois positions différentes.
- La figure 10 est une vue en plan de la charnière avec arrêt de porte intégré selon un mode de réalisation de l'invention, la porte étant ouverte au maximum.
- La figure 11 représente, en coupe, l'axe d'articulation d'une charnière à arrêt de porte intégré.
- La figure 12 est une vue en coupe transversale de la charnière à arrêt de porte intégré selon la figure 11.
- Les figures 13,14 et 15 représentent en coupe, l'axe d'articulation de la charnière de la figure il dans trois positions différentes.
Sur la figure 1, on a représenté une porte P de véhicule automobile avec ses charnières C1 et C2. La charnière C2 peut être une charnière de type connu, la charnière supérieure C1 étant une charnière selon la présente invention qui va être plus particulièrement décrite en se reportant aux figures 2 à 6.
La charnière à arrêt de porte C1 selon un mode de réalisation de l'invention est constituée d'un charnon fixe 1 monté sur la caisse V du véhicule au moyen d'une bride 1a et d'un charnon mobile 2 fixé sur la porte P du véhicule également au moyen d'une bride 2a de façon connue en soi.
Le charnon fixe 1 comporte un alésage cylindrique 3. Il reçoit un axe d'articulation 6 tournant entre deux paliers 7 et 8 munis de bagues autolubrifiantes 9 et 10. Ces paliers 7 et 8 sont vissés à chaque extrémité de l'alésage 3 du charnon fixe 1 pour permettre le montage de l'axe d'articulation 6.
Cet axe d'articulation 6 comporte une partie centrale de plus grand diamètre, 6a munie de bossages 11 répartis à sa périphérie par groupe de deux.
Entre l'alésage 3 du charnon fixe 1 et l'axe d'articulation 6a sont insérées trois lames élastiques ou ressorts 4 (figures 4 et 5) destinées à coopérer avec les bossages 11 de l'axe d'articulation 6a. Chaque lame élastique ou ressort 4 (figure 6) comporte à son extrémité une partie recourbée 4a destinée à appuyer sur la périphérie de l'axe 6, et à coopérer avec les bossages 11 dudit axe de manière à pouvoir s'insérer entre lesdits bossages. Derrière chaque lame élastique 4 est disposée une contre lame 5 en métal moins flexible. La contre lame 5 épouse la forme de la lame élastique 4, et la recouvre partiellement. Cette contre lame a pour objet de maintenir une certaine pression sur la lame élastique tout en laissant une élasticité à son extrémité 4a et d'obtenir un couple plus important lorsque l'extrémité recourbée 4a de la lame passe sur un bossage 11 de l'axe 6.

Chaque lame 4 et sa contre lame 5 sont fixées sur charnon 1 à l'intérieur de l'alésage cylindrique 3, dans l'exemple représenté, au moyen de rivets 12. Bien entendu, cette fixation peut être réalisée par tout autre moyen.

Le charnon mobile 2 fixé sur la porte P est monté à l'extrémité supérieure de l'axe d'articulation 6 (fig. 1 et 2) et est rendu solidaire dudit axe de façon que l'ouverture et la fermeture de la porte entraîne le pivotement dudit axe 6.

Le fonctionnement de la charnière est le suivant :

Lorsque l'on ouvre la porte, le charnon mobile 2 entraîne l'axe d'articulation 6 en rotation. La rotation de l'axe 6 amène le bossage 11 de sa partie centrale contre la partie incurvée 4a de chacune des lames élastiques 4, cette partie 4a s'insérant entre deux bossages. Pour ce faire, les bossages 11 doivent soulever l'extrémité 4a de la lame élastique 4 et sa contre lame 5, ce qui génère un couple de manoeuvre au niveau de la porte P du véhicule.

Sur les figures 7 à 9, on a représenté en coupe l'axe d'articulation 6a, avec les lames élastiques 4 montées dans l'alésage 3 du charnon fixe 1 dans trois positions différentes. Comme on peut le voir sur ces figures, les bossages 11 de l'axe 6a sont disposés par groupe de deux afin d'obtenir deux points 11a et 11b de maintien sur la course de rotation de la porte, la variation du nombre de bossages 11 par groupe permettant de faire varier le nombre de points de maintien de la porte. Sur les figures, on a représenté l'axe 6a dans la position porte ouverte (fig.7) porte ouverte en position parking (fig.8) et porte fermée (fig. 9).
Bien entendu, le nombre de bossages et de lames élastiques peut être moindre ou plus élevé pour obtenir des efforts de manoeuvre différents.

De même, les angles sont donnés à titre d'exemples et ne sont pas limitatifs.
La butée pleine ouverture est assurée par une patte 22 du charnon mobile 2 qui vient au contact avec une portée 23 du charnon fixe 1 comme représenté sur la figure 10 qui montre, en plan, la charnière selon l'intervention, la porte du véhicule ouverte au maximum.

Une variante de réalisation de la charnière à arrêt de porte intégré va maintenant être décrite. Cette réalisation a pour objet d'obtenir un couple encore plus important lors de la manoeuvre de la porte du véhicule, ce qui peut être recherché pour des portes plus lourdes.

Dans cette réalisation, l'extrémité 4a de chaque lame élastique repose sur un profilé en élastomère fixé longitudinalement à l'intérieur de l'alésage 3 du charnon 1. Ces profilés jouent un rôle d'amortisseur.
Lorsque l'axe 6 du charnon pivote, l'extrémité recoubée 4a de chaque lame 4 est maintenue fermement au contact de la partie 6a et du passage des bossages 11, ladite extrémité comprime le profilé en élastomère et se loge entre deux bossages et s'y maintient fermement.

En se reportant à la figure 11, on retrouve en coupe le charnon fixe 1 comportant un alésage cylindrique 3, un axe d'articulation 6 comportant des bossages 11 dans sa partie centrale 6a. Entre l'alésage 3 du charnon fixe 1 et l'axe d'articulation 6a, sont insérées trois lames flexibles 4 qui coopèrent avec les bossages 11 de l'axe d'articulation par leurs extrémités recourbées 4a. Chaque extrémité 4a repose sur un profilé 13 en élastomère. Ce profilé 13 peut être collé à l'intérieur de l'alésage 3 du charnon 1, ou disposé dans une rainure, et s'étend sur la longueur de la lame élastique 4.
L'un des côtés du profilé 13 a une configuration adéquate lui permettant d'épouser l'extrémité 4a de la lame élastique.

Sur les figures 13 à 15, on a représenté en coupe l'axe d'articulation 6a de la charnière selon l'invention avec les lames élastiques 4 montées dans l'alésage 3 du charnon fixe 1, avec leurs profilés en élastomères 13, dans trois positions différentes:
- porte fermée (figure 13)
- porte ouverte position parking (figure 14) et porte ouverte dite « ouverture maximum » (figure 15).

Selon l'invention pour obtenir lors de l'ouverture de la porte des couples différents, plus faibles ou plus importants, on peut également disposer un profilé élastomère dans la première réalisation décrite, comportant une contre lame afin d'avoir une élasticité différente de l'extrémité 4a de la lame élastique 4.

Bien entendu, la présente invention peut s'appliquer à tout autre ouvrant dont on désire obtenir plusieurs points d'ouverture.

## Revendications

1. Charnière à arrêt de porte intégré pour véhicules ou autres ouvrants comportant un charnon fixe (1) monté sur la caisse du véhicule et un charnon mobile (2) fixé sur la porte, le charnon. fixe (1) recevant dans un alésage cylindrique (3) un axe d'articulation (6) muni dans sa partie centrale (6a) de bossages (11) destinés à coopérer avec trois lames élastiques (4) caractérisé en ce que chaque lame élastique (4) est couplée avec une contre lame (5) en métal plus rigide épousant sa forme et la recouvrant partiellement, en ce que chaque lame élastique (4) est conformée de manière telle que l'une de ses extrémités (4a) coopère avec les bossages (11) de l'axe d'articulation (6), et en ce que chaque lame élastique (4) est fixée par son autre extrémité, avec sa contre lame (5), à l'intérieur de l'alésage (3) au moyen d'une fixation rigide.

2. Charnière à arrêt de porte intégré pour véhicules autres ouvrants, selon la revendication 1 dans laquelle l'extrémité (4a) de chaque lame élastique (4) est recourbée pour prendre appui et coopérer avec les bossages (11) de la partie centrale (6a) de l'axe d'articulation (6).

3. Charnière à arrêt de porte intégré pour véhicules autres ouvrants selon la revendication 1 dans laquelle l'extrémité (4a), coopérant avec les bossages (11) de l'axe d'articulation (6), de chaque lame élastique (4) repose sur un profilé en élastomère (13) fixé à l'intérieur de l'alésage (3) du charnon (1) s'étendant sur toute la longueur, dans la direction de l'axe d'articulation (6), de la lame élastique (4).

4. Charnières à arrêt de porte intégré pour portes de véhicules ou autres ouvrants selon 2 et 3 caractérisé en ce que l'on combine l'utilisation de contre lames (5) et de profilés (13) en élastomères.

## Claims

1. A hinge with an integrated door stop for vehicles or other openable elements, comprising a fixed knuckle (1) mounted on the body of the vehicle and a movable knuckle (2) fixed to the door, the fixed knuckle (1) receiving in a cylindrical bore (3) a hinge pin (6), provided in its central portion (6a) with bosses (11) intended to cooperate with three resilient blades (4), characterized in that each resilient blade (4) is coupled with a counter-blade (5) made of a more rigid metal, following its shape and partly covering it, in that each resilient blade (4) is shaped in such a way that one of its ends (4a) cooperates with the bosses (11) of the hinge pin (6), and in that each resilient blade (4) is fixed at its other end together with its counter-blade (5) inside the bore (3) by means of a rigid mounting.

2. A hinge with an integrated door stop for vehicles or other openable elements, according to claim 1, wherein the end (4a) of each resilient blade (4) is curved back to bear on and cooperate with the bosses (11) of the central portion (6a) of the hinge pin (6).

3. A hinge with an integrated door stop for vehicles or other openable elements, according to claim 1, wherein the end (4a), cooperating with the bosses (11) of the hinge pin (6), of each resilient blade (4) rests on an elastomeric section (13), fixed inside the bore (3) of the knuckle (1) and extending over the whole length, in the direction of the hinge pin (6), of the resilient blade (4).

4. A hinge with an integrated door stop for vehicles or other openable elements according to 2 and 3, characterized in that one combines the use of the counter-blades (5) and of elastomeric sections (13).

## Patentansprüche

1. Scharnier mit integriertem Feststeller für Fahrzeugtüre oder andere Flügel, bestehend aus einem festen Gelenkband (1), das auf dem Fahrzeugkasten montiert ist, und einem beweglichen Gelenkband (2), das auf der Türe montiert ist, wobei das feste Gelenkband (1) in einer zylindrischen Bohrung (3) eine Gelenkachse (6) aufnimmt, die in ihrem mittleren Teil (6a) mit Vorsprüngen (11) versehen ist, die dazu bestimmt sind, mit drei elastischen Lamellen (4) zusammenzuwirken, **dadurch gekennzeichnet,** daß jede elastische Lamelle (4) mit einer Gegenlamelle (5) aus einem steiferen Metall gekoppelt ist, die sich ihrer Form anpaßt und sie teilweise überdeckt, daß jede elastische Lamelle (4) derart ausgeführt ist, daß eines ihrer Enden (4a) mit den Vorsprüngen (11) der Gelenkachse (6) zusammenwirkt, und daß jede elastische Lamelle (4) an ihrem anderen Ende mit ihrer Gegenlamelle (5) im Inneren der Bohrung (3) mit Hilfe einer starren Befestigung befestigt ist.

2. Scharnier mit integriertem Feststeller für Fahrzeugtüre oder andere Flügel nach Anspruch 1, bei dem das Ende (4a) jeder elastischen Lamelle (4) gekrümmt ist, um an den Vorsprüngen (11) des mittleren Teils (6a) der Gelenkachse (6) zum Anliegen zu kommen und mit diesen zusammenzuwirken.

3. Scharnier mit integriertem Feststeller für Fahrzeugtüre oder andere Flügel nach Anspruch 1, bei dem das Ende (4a) jeder elastischen Lamelle (4), die mit den Vorsprüngen (11) der Gelenkachse (6) zusammenwirkt, auf einem Elastomerprofil (13) liegt, das im Inneren der Bohrung (3) des Gelenkbandes (1) befestigt ist und sich über die gesamte Länge der elastischen Lamelle (4) in die Richtung der Gelenkachse (6) erstreckt.

4. Scharniere mit integriertem Feststeller für Fahrzeugtüren oder andere Flügel nach den Ansprüchen 2 und 3, **dadurch gekennzeichnet,** daß die Verwendung von Gegenlamellen (5) und von Elastomerprofilen (13) kombiniert wird.
